# EUROPÄISCHE PATENTSCHRIFT

(11) **EP 3 974 127 B1**
(45) Veröffentlichungstag und Bekanntmachung des Hinweises auf die Patenterteilung: **19.03.2025**
(21) Anmeldenummer: 21020488.9
(22) Anmeldetag: 28.09.2021
(51) Int. Cl.: B26B 21/18

(54) **RASIERHOBEL**
SAFETY RAZOR
RASOIR MÉCANIQUE

(30) Priorität: 29.09.2020 DE 102020125359
(43) Veröffentlichungstag der Anmeldung: 30.03.2022
(73) Patentinhaber: Hans-Jürgen Müller GmbH & Co. KG, 08328 Stützengrün (DE)
(72) Erfinder: Müller, Andreas, 08328 Stützengrün (DE)
(74) Vertreter: Völger, Karl Wolfgang

(56) Entgegenhaltungen:
- EP-A1- 3 549 727
- GB-A- 962 364
- US-A- 2 011 151
- US-A- 3 934 338
- US-A- 4 037 321
- US-A1- 2020 269 452

## Beschreibung

Die vorliegende Erfindung bezieht sich auf einen Rasierhobel mit einer neuartig geformten Deckelplatte.

Gattungsgemäße Rasierhobel sind aus dem Stand der Technik an sich schon lange bekannt. So beschreibt US 775 134 von Gillette bereits 1901 einen Rasierhobel als Sicherheitsrasierer mit einer dünnen, doppelseitigen Klinge aus Bandstahl, die bei Bedarf ausgewechselt wird.

Der Begriff "Sicherheitsrasierer" hat seinen Ursprung in der Unterscheidung und Abgrenzung vom klassischen Rasiermesser, wobei in Anbetracht heute weit verbreiteten Systemrasierer dieser Ausdruck nicht mehr zutreffend erscheint. In Bezug auf die vorliegende Erfindung wird daher der Begriff "Rasierhobel" verwendet.

Solche Rasierhobel weisen in der Regel einen Griff, eine einzelne, austauschbare Klinge, einen Deckel und einen sogenannten Sockel, auch Kamm, auf. Letztgenannter dient als Schutzvorrichtung, um die Haut des Benutzers vor der vollständigen Exposition gegenüber der Klingenkante zu schützen. Obwohl es Rasierhobel schon seit über hundert Jahren gibt, sind Systemrasierer mit wechselbaren Mehrfachklingen heute die am häufigsten verwendete Rasierklingenart. Dennoch erfreuen sich Rasierhobel in den letzten Jahren wieder zunehmender Beliebtheit, unter anderem aufgrund langfristiger Kosteneinsparungen gegenüber Einwegrasierern, da Ersatzklingen für Sicherheitsrasierer relativ kostengünstig sind. Trotz wiedergewonnener Popularität sind Rasierhobel seit vielen Jahren im Wesentlichen unverändert geblieben. Infolgedessen besteht ein anhaltender Bedarf an verbesserten Rasierhobel.

So wird beispielsweise in EP 3 450 121 A1 ein Sicherheitsrasierer mit Gleitstreifen beschrieben, wobei die Gleitelemente dazu verwendet werden, die Gleitfähigkeit der Klinge auf der Haut zu erhöhen und so Hautirritation zu verringern, die durch eine Klinge während der Rasur verursacht werden können.

Das Dokument EP 3 549 727 A1 offenbart einen Rasierhobel gemäß dem Oberbegriff des Anspruchs 1.

Bei den bekannten Rasierhobeln, die im Englischen auch als "Double Edge" oder "Double Edge Safety Razors" bezeichnet werden, besteht ein relativ großer Winkelbereich, in welchem die Rasierklinge auf die Haut treffen kann. Dies hat zur Folge, dass die Rasierklinge auch in einem steilen, d.h. ungünstigen Winkel auf die Haut treffen kann und das Verletzungsrisiko entsprechend hoch ausfällt.

Ausgehend von den vorstehend genannten Nachteilen des Standes der Technik liegt der vorliegenden Erfindung die Aufgabe zugrunde, einen neuartigen Rasierhobel bereitzustellen, bei dem das Verletzungsrisiko aufgrund ungünstiger Winkelstellung der Klinge deutlich verringert ist.

Diese Aufgabe wird in einem ersten Aspekt der vorliegenden Erfindung durch einen Rasierhobel (1) gelöst, der umfasst:
- einen Griff (11),
- einen auf den Griff (11) aufsetzbaren Sockel (13),
- eine auf den Sockel (13) aufsetzbare gewölbte Deckelplatte (15) und
- ein Befestigungsmittel (17), mittels dessen die gewölbte Deckelplatte (15) und der Sockel (13) mit dem Griff (11) verbindbar sind,
   wobei der Sockel (13) und die Deckelplatte (15) dazu ausgebildet sind, eine zweischneidige Rasierklinge (19) zwischen sich aufzunehmen,
   wobei die gewölbte Deckelplatte (15) auf ihrer Oberseite an ihren äußeren Rändern jeweils eine Aufwölbung (151, 153) aufweist, dadurch gekennzeichnet, dass die jeweils eine Aufwölbung (151, 153) von der unteren Kante der gewölbten Deckelplatte (15) über deren Mitte zur gegenüberliegenden unteren Kante verläuft, wobei die Aufwölbungen (151, 153) im Scheitelbereich der gewölbten Deckelplatte (15) nahtlos in deren Wölbung übergehen. Der Begriff "gewölbte Deckelplatte" wird in der vorliegenden Erfindung für den abschließenden Teil des Rasierhobels (1) verwendet, welcher die Rasierklinge (19) mit Ausnahme der Schneidkanten vollständig abdeckt und in Kontakt mit der zu rasierenden Hautpartie tritt.

Die erfindungsgemäß wesentlichen "Aufwölbungen" sind integral mit der gewölbten Deckelplatte (15) gebildet und befinden sich an den seitlichen gebogenen Rändern derselben. Während im Scheitelbereich der gewölbten Deckelplatte (15) diese Aufwölbungen (151, 153) praktisch nicht wahrnehmbar sind, nimmt ihr Verlauf zur unteren Kante der gewölbten Deckelplatte (15) eine zunehmend deutliche Kontur an, so dass die an dieser unteren Kante gegenüber der Fläche der gewölbten Deckelplatte (15) überstehen.

Der erfindungsgemäße Rasierhobel (1) weist den Vorteil auf, dass die Aufwölbungen (151, 153) in Abhängigkeit von dem Winkel, in dem der Rasierhobel an der zu rasierenden Hautpartie angesetzt wird, den Kontakt zwischen Rasierklinge (19) und Haut regeln, insbesondere für einen engen, für das Rasieren des Haares nötigen Kontakt sorgen.

Erfindungsgemäß vorteilhaft wird ein sehr flacher, für die sanfte und möglichst verletzungsfreie Rasur günstiger Winkel der Rasierklinge (19) zur Haut sichergestellt. Dies ist besonders dann der Fall, wenn der Griff (11) des erfindungsgemäßen Rasierhobels (1) zu der zu rasierenden Hautpartie einen Winkel von 20° bis 50°, bevorzugt von 25° bis 40°, einnimmt.

Wird ein flacherer Winkel des Griffes (11) zur Hautpartie gewählt, der eine Stellung der Rasierklinge (19) im großen Winkel zur Hautpartie und bei herkömmlichen Rasierhobeln ein entsprechend hohes Verletzungsrisiko zur Folge hätte, entsteht durch die erfindungsgemäßen Aufwölbungen (151, 153) eine größere Distanz zwischen Rasierklinge (19) und Hautpartie. Aufgrund dieser erfindungsgemäßen Konstruktion wird folglich das Risiko, dass die Rasierklinge (19) in einem steilen Winkel auf die Hautpartie trifft und entsprechend das Risiko von Schnittverletzungen und Hautirritationen deutlich reduziert.

Wird demgegenüber der erfindungsgemäße Rasierhobel (1) in einem größeren Winkel zur Hautpartie angesetzt, entsteht konstruktionsbedingt ebenfalls eine größere Distanz zwischen Rasierklinge (19) und Hautpartie. Die Klinge nimmt dabei einen kleineren bzw. flacheren Winkel zu Haut ein. Damit ist auch in diesem Fall das Risiko von Schnittverletzungen und Hautirritationen deutlich reduziert.

In einer Weiterbildung des erfindungsgemäßen Rasierhobels (1) sind die Aufwölbungen (151, 153) der gewölbten Deckelplatte (15) in Relation zu dem Sockel (13) so angeordnet, dass diese rechts und links von der zumindest einen zweischneidigen Rasierklinge (19) positioniert sind und deren seitliche Enden verdecken. Hiermit wird die Realisierung der erfindungsgemäßen vorteilhaften Konstruktion bewirkt.

Es ist ferner bevorzugt, wenn der Sockel (13) im Bereich der Aufwölbungen (151, 153) jeweils eine Aussparung (131a, 131b, 131c, 131d) aufweist. Diese Aussparungen (131a, 131b, 131c, 131d) verbessern die die Realisierung der erfindungsgemäßen Aufwölbungen (151, 153) bei gleichzeitiger seitlicher Abdeckung der Klingenseiten. Der Sockel (13) wird auch als "Kamm" (englisch "Safety Comb" oder "Safety Bar") bezeichnet.

Um eine möglichst verletzungsfreie Rasur zu ermöglichen, hat es sich als vorteilhaft herausgestellt, wenn die Aufwölbungen (151, 153) an den unteren Kanten der gewölbten Deckelplatte (15) 0,8 mm bis 1,1 mm, insbesondere 0,95 mm, in Bezug auf die zumindest eine zweischneidige Rasierklinge (17) überstehen. Mit dieser Ausführung wird der Abstand der Rasierklinge (17) von der Hautpartie bei sehr flachem Winkel des Rasierhobels (1) zur Haut über die gesamt Breite des Rasierhobels (1) sichergestellt. Dies ist relevant, da häufig nur Hautpartien mit Wölbungen rasiert werden und diese nur von einem Teil der Schneidkante erfasst werden.

Der Effekt der vorliegenden Erfindung, eine sanfte und möglichst verletzungsfreie Rasur durch einen günstigen Winkel der Rasierklinge (19) zur Haut zu erreichen, wird vorteilhaftweise dadurch unterstützt, dass die gewölbte Deckelplatte (15) einen Krümmungsradius aufweist, der um 1 mm bis 4 mm kleiner ist als der Krümmungsradius der Aufwölbungen (151, 153).

Ganz besonders bevorzugt beträgt der der Krümmungsradius der Aufwölbungen (151, 153) 11 mm bis 18 mm.

Es hat sich für die praktische Handhabung des erfindungsgemäße Rasierhobels als besonders günstig erwiesen, wenn die zumindest eine zweischneidige Rasierklinge (19) einen Winkel von 45° bis 75° gegenüber der Achse des Griffs (11) einnimmt.

Der erfindungsgemäße Rasierhobel (1) kann in einer weiteren Ausführungsform zwischen dem Sockel (13) und der Deckelplatte (15) zwei zweischneidige Rasierklingen (19) aufnehmen, die untereinander durch ein Zwischenstück beabstandet sind. Hierdurch wird eine noch gründlichere Rasur erreicht.

Die vorstehend genannte Aufgabe wird in einem zweiten Aspekt der vorliegenden Erfindung durch die Verwendung eines Rasierhobels (1), wie er vorstehend beschrieben wurde, zum Rasieren gelöst, wobei der Griff (11) des Rasierhobels (1) zu der zu rasierenden Hautpartie einen Winkel von 20° bis 50°, bevorzugt von 25° bis 40°, einnimmt.

Wie vorstehend bereits beschrieben, wird erfindungsgemäß vorteilhaft ein sehr flacher, für die sanfte und möglichst verletzungsfreie Rasur günstiger Winkel der Rasierklinge (19) zur Haut sichergestellt, wenn der Griff (11) des erfindungsgemäßen Rasierhobels (1) zu der zu rasierenden Hautpartie einen Winkel von 20° bis 50°, bevorzugt von 25° bis 40°, einnimmt.

Weitere Ziele, Merkmale, Vorteile und Anwendungsmöglichkeiten ergeben sich aus der nachfolgenden Beschreibung von die Erfindung nicht einschränkenden Ausführungsbeispielen anhand der Figuren. Dabei bilden alle beschriebenen und/oder bildlich dargestellten Merkmale für sich oder in beliebiger Kombination den Gegenstand der Erfindung, auch unabhängig von ihrer Zusammenfassung in den Ansprüchen oder deren Rückbeziehung. Es zeigen:
- Fig. 1: eine schematische Darstellung eines erfindungsgemäßen Rasierhobels 1 in demontierten Zustand,
- Fig. 2: eine schematische Darstellung eines Sockels 13,
- Fig. 3: eine schematische Darstellung einer herkömmlichen Rasierklinge 19,
- Fig. 4: eine schematische Darstellung einer gewölbten Deckelplatte 15 in perspektivischer Ansicht,
- Fig. 5: eine schematische Darstellung einer gewölbten Deckelplatte 15 in Draufsicht,
- Fig. 6: eine schematische Darstellung einer gewölbten Deckelplatte 15 in Seitenansicht und
- Fig. 7: eine schematische Darstellung einer gewölbten Deckelplatte 15 in perspektivischer Draufsicht.

In Figur 1 wird ein erfindungsgemäßer Rasierhobel 1 in demontierten Zustand schematisch dargestellt. Die grundlegenden Bestandteile sind der Griff 11, der Sockel 13 und die gewölbte Deckelplatte 15. Zum Montieren wird die gewölbte Deckelplatte 15 nach dem Einlegen der hier nicht gezeigte Rasierklinge 19 mit dem Befestigungsmittel 17 durch den Sockel 13 gesteckt und mit dem Griff 11 verbunden, vorzugsweise durch Schrauben.

Der Sockel 13, der in Figur 2 schematisch dargestellt ist. weist an den Ecken vorgesehene Aussparungen 131a, 131b, 131c, 131d auf, welche mit den überstehenden Enden der Aufwölbungen 151, 153 korrespondieren. In Mitte weist der Sockel 13 eine Durchführöffnung 133 auf, durch welche das Befestigungsmittel 17 bei der Montage geführt wird. Seitlich davon sind zwei Justieröffnungen 135a, 135b angeordnet, in welche Justierzapfen eingreifen, die sich auf der Unterseite der gewölbten Deckelplatte 15 befinden und die in den Figuren nicht dargestellt sind.

Figur 3 zeigt schematisch eine herkömmliche Rasierklinge 19, wie sie in den vergangenen Jahrzehnten als bevorzugte Klinge für Rasierhobel entwickelt wurde. Eine solche Rasierklinge 19 weist eine Länge von 34 mm und eine Breite von 22 mm auf. Die Dicke liegt gewöhnlich bei etwa 0,1 mm. Die Rasierklinge 19 weist korrespondierend zu der Durchführöffnung 133 und den Justieröffnungen 135a, 135b ebenfalls Öffnungen auf, durch welche diese sicher und weitgehend ohne Spiel in dem Rasierhobel gehalten wird.

In Figur 4 wird die gewölbte Deckelplatte 15 mit den erfindungsgemäßen Aufwölbungen 151, 153 schematisch in perspektivischer Ansicht dargestellt. Mittig unter der gewölbte Deckelplatte 15 ist das Befestigungsmittel 17 angeordnet. In dieser perspektivischen Ansicht sind die heruntergezogenen Enden der Aufwölbungen 151, 153 gut zu erkennen, welche mit den Aussparungen 131a, 131b, 131c, 131d im Sockel 13 korrespondieren.

Die schematische Draufsicht auf die gewölbte Deckelplatte 15 in Figur 5 stellt besonders deutlich dar, wie die Ränder des Sockels 13 unter deren Kanten hervorstehen, wenn keine Rasierklinge 19 eingesetzt ist. Ebenfalls ist zu erkennen, dass die der Aufwölbungen 151, 153 seitlich an den Rändern des Sockels 13 vorbeiführen und eine eingesetzte Rasierklinge 19 umgreifen.

Die in Figur 5 gezeigte Anordnung wird in Figur 6 von der Seite her schematisch dargestellt. Hier wird erneut gezeigt, wie die erfindungsgemäßen Aufwölbungen 151, 153 seitlich an den Rändern des Sockels 13 vorbeiführen und dabei etwas überstehen, um den Abstand zwischen Rasierklinge 19 und Hautpartie zu regeln.

Schließlich zeigt Figur 7 die gewölbten Deckelplatte 15 schematisch in perspektivischer Draufsicht, wobei in dieser Darstellung die Rasierklinge 19 eingesetzt ist. Hierbei wird noch einmal deutlich gezeigt, wie die erfindungsgemäßen Aufwölbungen 151, 153 über die Rasierklinge 19 überstehen und damit den vorteilhaften Effekt der vorliegenden Erfindung gewährleisten.

Der Schutzumfang der vorliegenden Erfindung wird durch die angefügten Ansprüche definiert.

### Bezugszeichen

- 1: Rasierhobel
- 11: Griff
- 13: Sockel
- 131a: Aussparung
- 131b: Aussparung
- 131c: Aussparung
- 131d: Aussparung
- 133: Durchführöffnung
- 135a: Justieröffnung
- 135b: Justieröffnung
- 15: gewölbte Deckelplatte
- 151: Aufwölbung
- 153: Aufwölbung
- 17: Befestigungsmittel
- 19: zweischneidige Rasierklinge

## Patentansprüche

1. Rasierhobel (1) umfassend
- einen Griff (11),
- einen auf den Griff (11) aufsetzbaren Sockel (13),
- eine auf den Sockel (13) aufsetzbare gewölbte Deckelplatte (15) und
- ein Befestigungsmittel (17), mittels dessen die gewölbte Deckelplatte (15) und der Sockel (13) mit dem Griff (11) verbindbar sind,
wobei der Sockel (13) und die Deckelplatte (15) dazu ausgebildet sind, zumindest eine zweischneidige Rasierklinge (19) zwischen sich aufzunehmen,
wobei die gewölbte Deckelplatte (15) auf ihrer Oberseite an ihren äußeren Rändern jeweils eine Aufwölbung (151, 153) aufweist, **dadurch gekennzeichnet, dass** die jeweils eine Aufwölbung (151, 153) von der unteren Kante der gewölbten Deckelplatte (15) über deren Mitte zur gegenüberliegenden unteren Kante verläuft, wobei die Aufwölbungen (151, 153) im Scheitelbereich der gewölbten Deckelplatte (15) nahtlos in deren Wölbung übergehen.

2. Rasierhobel (1) nach Anspruch 1, wobei die Aufwölbungen (151, 153) der gewölbten Deckelplatte (15) in Relation zu dem Sockel (13) so angeordnet sind, dass diese rechts und links von der zumindest einen zweischneidigen Rasierklinge (19) positioniert sind und deren seitliche Enden verdecken.

3. Rasierhobel (1) nach Anspruch 1 oder 2, wobei der Sockel (13) im Bereich der Aufwölbungen (151, 153) jeweils eine Aussparung (131a, 131b, 131c, 131d) aufweist.

4. Rasierhobel (1) nach einem der Ansprüche 1 bis 3, wobei die Aufwölbungen (151, 153) an den unteren Kanten der gewölbten Deckelplatte (15) 0,8 mm bis 1,1 mm, insbesondere 0,95 mm, in Bezug auf die zumindest eine zweischneidige Rasierklinge (17) überstehen.

5. Rasierhobel (1) nach einem der Ansprüche 1 bis 4, wobei die gewölbte Deckelplatte (15) einen Krümmungsradius aufweist, der um 1 mm bis 4 mm kleiner ist als der Krümmungsradius der Aufwölbungen (151, 153).

6. Rasierhobel (1) nach einem der Ansprüche 1 bis 5, wobei der Krümmungsradius der Aufwölbungen (151, 153) 11 mm bis 18 mm beträgt

7. Rasierhobel (1) nach einem der Ansprüche 1 bis 6, wobei die zumindest eine zweischneidige Rasierklinge (19) einen Winkel von 45° bis 75° gegenüber der Achse des Griffs (11) einnimmt.

8. Rasierhobel (1) nach einem der Ansprüche 1 bis 7, wobei zwischen dem Sockel (13) und der Deckelplatte (15) zwei zweischneidige Rasierklingen (19) aufnehmbar sind, die untereinander durch ein Zwischenstück beabstandet sind.

9. Verwendung eines Rasierhobels (1) nach einem der Ansprüche 1 bis 8 zum Rasieren, wobei der Griff (11) des Rasierhobels (1) zu der zu rasierenden Hautpartie einen Winkel von 20° bis 50°, bevorzugt von 25° bis 40°, einnimmt.

## Claims

1. Safety razor (1) comprising
- a handle (11),
- a base (13) that can be placed on the handle (11),
- a curved cover plate (15) that can be placed on the base (13), and
- a fastening means (17), by means of which the curved cover plate (15) and the base (13) can be connected to the handle (11),
wherein the base (13) and the cover plate (15) are designed to receive at least one double-edged razor blade (19) between them,
wherein the curved cover plate (15) has on its upper side at its outer edges a respective bulge (151, 153),
**characterised in that** one bulge (151, 153), respectively, extends from the lower edge of the curved cover plate (1 5) over the centre of the latter to the opposite lower edge, wherein the bulges (151, 153) merge seamlessly into the curvature of the curved cover plate (15) in the apex region of the latter and

2. The safety razor (1) according to claim 1, wherein the bulges (151, 153) of the curved cover plate (15) are arranged in relation to the base (13) such that they are positioned to the right and left of the at least one double-edged razor blade (19) and cover the lateral ends thereof.

3. The safety razor (1) according to claim 1 or 2, wherein the base (13) has a recess (131a, 131b, 131c, 131d) in the region of each of the bulges (151, 153).

4. The safety razor (1) according to one of claims 1 to 3, wherein the bulges (151, 153) project 0.8 mm to 1.1 mm, in particular 0.95 mm, with respect to the at least one double-edged razor blade (17) at the lower edges of the curved cover plate (15).

5. The safety razor (1) according to one of the claims 1 to 4, wherein the curved cover plate (15) has a radius of curvature which is 1 mm to 4 mm smaller than the radius of curvature of the bulges (151, 153).

6. The safety razor (1) according to one of claims 1 to 5, wherein the radius of curvature of the bulges (151, 153) is 11 mm to 18 mm.

7. The safety razor (1) according to one of claims 1 to 6, wherein the at least one double-edged razor blade (19) forms an angle of 45° to 75° relative to the axis of the handle (11).

8. The safety razor (1) according to one of claims 1 to 7, wherein two double-edged razor blades (19) are receivable between the base (13) and the cover plate (15) and are spaced apart from each other by an intermediate piece.

9. Use of a safety razor (1) according to one of claims 1 to 8 for shaving, wherein the handle (11) of the safety razor (1) forms an angle of 20° to 50°, preferably of 25° to 40°, with the skin area to be shaved.

## Revendications

1. Rasoir mécanique (1) comprenant
- une poignée (11),
- un socle (13) pouvant être placé sur la poignée (11),
- une plaque formant couvercle (15) bombée pouvant être placée sur le socle (13), et
- un moyen de fixation (17), au moyen duquel la plaque formant couvercle (15) bombée et le socle (13) peuvent être reliés à la poignée (11),
dans lequel le socle (13) et la plaque formant couvercle (15) sont réalisés pour recevoir entre eux au moins une lame de rasage à deux tranchants (19),
dans lequel la plaque formant couvercle (15) bombée présente respectivement un bombement (151, 153) sur son côté supérieur sur ses bords extérieurs,
**caractérisé en ce que** le bombement (151, 153) s'étend depuis l'arête inférieure de la plaque formant couvercle (15) bombée vers l'arête inférieure opposée en passant par son centre, dans lequel les bombements (151, 153) se fondent, dans la zone de sommet de la plaque formant couvercle (15) bombée, sans raccord dans leur bombement.

2. Rasoir mécanique (1) selon la revendication 1, dans lequel les bombements (151, 153) de la plaque formant couvercle (15) bombée sont disposés de telle sorte en lien avec le socle (13) que ceux-ci sont positionnés à droite et à gauche de l'au moins une lame de rasage à deux tranchants (19) et dissimulent les extrémités latérales de celle-ci.

3. Rasoir mécanique (1) selon la revendication 1 ou 2, dans lequel le socle (13) présente dans la zone des bombements (151, 153) respectivement un évidement (131a, 131b, 131c, 131d).

4. Rasoir mécanique (1) selon l'une quelconque des revendications 1 à 3, dans lequel les bombements (151, 153) dépassent sur les arêtes inférieures de la plaque formant couvercle bombée (15) de 0,8 mm à 1,1 mm, en particulier de 0,95 mm, par rapport à l'au moins une lame de rasage à deux tranchants (17).

5. Rasoir mécanique (1) selon l'une quelconque des revendications 1 à 4, dans lequel la plaque formant couvercle bombée (15) présente un rayon d'incurvation, qui est inférieur de 1 mm à 4 mm au rayon d'incurvation des bombements (151, 153).

6. Rasoir mécanique (1) selon l'une quelconque des revendications 1 à 5, dans lequel le rayon d'incurvation des bombements (151, 153) va de 11 mm à 18 mm.

7. Rasoir mécanique (1) selon l'une quelconque des revendications 1 à 6, dans lequel l'au moins une lame de rasage à deux tranchants (19) forme un angle de 45° à 75° par rapport à l'axe de la poignée (11).

8. Rasoir mécanique (1) selon l'une quelconque des revendications 1 à 7, dans lequel deux lames de rasage à deux tranchants (19), qui sont tenues à distance l'une de l'autre par une pièce intermédiaire, peuvent être logées entre le socle (13) et la plaque formant couvercle (15).

9. Utilisation d'un rasoir mécanique (1) selon l'une quelconque des revendications 1 à 8 pour le rasage, dans laquelle la poignée (11) du rasoir mécanique (1) forme par rapport à la partie principale à raser un angle de 20° à 50°, de manière préférée de 25° à 40°.
